# FASCICULE DE BREVET EUROPEEN

(11) **EP 0 689 026 B1**
(45) Date de publication et mention de la délivrance du brevet: **01.03.2000**
(21) Numéro de dépôt: 95401099.7
(22) Date de dépôt: 11.05.1995
(51) Int. Cl.: F41A 19/03

(54) **Système pour freiner le mouvement du marteau d'une arme**
Bremssystem für die Bewegung des Hahns einer Feuerwaffe
System to brake the movement of the hammer in a firearm

(30) Priorité: 16.06.1994 FR 9407356
(43) Date de publication de la demande: 27.12.1995
(73) Titulaire: GIAT INDUSTRIES, 78000 Versailles (FR)
(72) Inventeur: Pons, René, F-42100 Saint Etienne (FR); Montgrenier, Jean-Pierre, F-42340 Veauche (FR)
(74) Mandataire: Couderc, Thierry

(56) Documents cités:
- US-A- 2 622 359
- US-A- 2 791 942
- US-A- 5 280 683

## Description

La présente invention concerne un procédé pour freiner le mouvement d'une pièce armée par un ressort et animée d'un mouvement pivotant alternatif.

Le domaine d'application de l'invention est notamment, mais non exclusivement, celui des armes à feu automatiques de petit calibre, la pièce à freiner étant le marteau du mécanisme de fonctionnement de l'arme.

Une arme à feu du type précité peut fonctionner à une cadence de 1200 coups/mn, par exemple, et le problème posé est de pouvoir réduire une telle cadence de tir pour augmenter notamment la précision de tir de l'arme.

Jusqu'à maintenant, des systèmes de ralentissement de la cadence de tir d'une arme à feu automatique de petit calibre sont basés sur l'inertie de masselottes lancées ou sur des systèmes d'horlogerie. Dans le cas de masselottes lancées, il faut disposer d'un volume important pour assurer le déplacement des masselottes, alors qu'un système d'horlogerie est d'une grande complexité, si bien qu'aucun de ces deux systèmes n'est simple à mettre en oeuvre.

Le brevet US2791942 décrit ainsi un tel système de ralentissement de tir utilisant un dispositif horloger. Ce système est appliqué à une arme automatique comprenant un marteau animé d'un mouvement pivotant alternatif entre une position d'armement et une position de percussion. Ce brevet est pris comme base du préambule de la revendication 1.

Le but de l'invention est d'apporter une solution nouvelle au problème du ralentissement d'une pièce animée d'un mouvement pivotant alternatif, tel que le marteau d'une arme à feu, et dont la mise en oeuvre soit simple et peu coûteuse.

A cet effet, l'invention propose un procédé pour freiner le mouvement d'une pièce soumise à l'action d'un ressort et animée d'un mouvement pivotant alternatif entre une première et une deuxième position, la pièce étant soumise à un premier couple résultant de l'exercice au niveau d'un premier point d'application sur ladite pièce de la force de détente exercée par le ressort à l'état bandé, pour entraîner en mouvement la pièce de sa première à sa seconde position, pièce revenant à sa première position sous l'action d'un autre organe moteur, procédé caractérisé en ce qu'il consiste à appliquer à cette pièce un second couple ayant une valeur inférieure au premier, pour ralentir le mouvement de la pièce, second couple qui lui est appliqué par l'intermédiaire d'une seconde pièce pivotante venant en appui sur la pièce à freiner sur au moins une partie de la course de déplacement de cette dernière entre sa première et sa seconde position pour s'opposer à l'action du premier couple précité, seconde pièce dont l'appui sur la première pièce est provoqué par la force de détente du ressort qui lui est appliquée au niveau d'un second point d'application sur ladite seconde pièce.

L'invention concerne également un système pour la mise en oeuvre de ce procédé, système qui est caractérisé en ce qu'il comprend une seconde pièce ou pièce freinante montée pivotante autour d'un arbre et reliée à la pièce à freiner au moyen d'une tige de liaison s'étendant perpendiculairement aux deux arbres d'articulation des deux pièces, la tige de liaison étant articulée sur la pièce à freiner et traversant librement une ouverture de la pièce freinante, le ressort d'armement étant monté autour de la tige et en appui sur la pièce freinante et un bossage prévu dans la partie médiane de la tige, et en ce que les deux arbres d'articulation sont situés à des distances différentes de l'axe de la tige de liaison pour que la force de rappel du ressort d'armement, à l'état bandé lorsque la pièce à freiner est dans sa première position, soit simultanément appliquée aux deux pièces en donnant naissance à deux couplés antagonistes pour ralentir le mouvement de la pièce sur au moins une partie de la course de déplacement vers sa seconde position.

D'une manière générale, le procédé et le système conforme à l'invention peuvent s'appliquer à une arme à feu de petit calibre, où la pièce à freiner est le marteau du mécanisme de fonctionnement de cette arme.

Ainsi, il est possible de réduire la cadence de tir de l'arme pour augmenter la précision de tir, sans modifier fondamentalement le mécanisme de l'arme.

D'autres avantages, caractéristiques et détails de l'invention ressortiront de la description explicative qui va suivre, faite en référence aux dessins annexés, donnés uniquement à titre d'exemple et dans lesquels :
- la figure 1 est une vue schématique, avec arrachement partiel, d'une arme à feu dont le mécanisme est équipé d'un système de freinage selon l'invention, et
- les figures 2 et 3 sont des vues schématiques de principe pour illustrer le fonctionnement du système illustré à la figure 1.

L'arme à feu 1, telle que représentée schématiquement à la figure 1, est une arme automatique de petit calibre comprenant un ensemble canon 2, une crosse 4 dans laquelle est logée un mécanisme 5 de commande de fonctionnement de l'arme, une détente 7 reliée au mécanisme 5 et une poignée 9 pour supporter l'arme 1.

Le mécanisme 5 comprend notamment un marteau 10 monté pivotant autour d'un arbre 12 supporté en rotation par le corps de l'arme 1. Ce marteau 10 est animé d'un mouvement pivotant alternatif entre une position d'armement et une position de percussion, lorsque la détente 7 est pressée par le doigt du tireur.

D'une manière générale, le marteau 10 est armé par un ressort 14 lorsqu'il est dans sa position d'armement, et il coopère avec une gâchette (non représentée), commandée par la détente 7 et qui maintient le marteau 10 en position d'armement tant que la gâchette n'est pas actionnée.

Un système de freinage 15 permet de ralentir le mouvement du marteau 10 lors de son déplacement vers sa position de percussion sous l'action de la force exercée par le ressort d'armement 14, une fois que la gâchette n'est plus en prise avec le marteau 10.

Ce système de freinage 15 est basé sur l'action exercée sur le marteau 10 par deux couples opposés ou antagonistes qui sont appliqués simultanément au marteau 10 et définis à partir de la force exercée par le ressort d'armement 14.

Plus précisément, en se reportant aux figures 2 et 3, le système de freinage comprend une pièce freinante 20 destinée à venir en appui sur le marteau 10 lorsque ce dernier est en position d'armement. Un premier couple C1 est appliqué sur le marteau 10, alors qu'un second couple antagoniste C2 (C2 < C1) est simultanément appliqué par la pièce freinante 20 sur le marteau 10.

A cet effet, le système de freinage 15 comprend une tige de liaison 22 montée entre le marteau 10 et la pièce freinante 20. Cette tige de liaison 22 supporte le ressort d'armement 14 de manière à ce que la force de ce ressort 14, simultanément appliquée au marteau 10 et à la pièce freinante 20, engendre les deux couples C1 et C2 précités.

Le marteau 10 comprend un corps 24 dont une extrémité est articulée sur l'arbre 12 et dont l'autre extrémité forme un élément de percussion 26. Une surface d'appui 28 est formée par un décrochement formant épaulement, entre le corps 24 et l'élément de percussion 26 du marteau 10.

La pièce freinante 20 comprend un corps 30 dont une extrémité forme une surface d'appui 32 et dont l'autre extrémité se prolonge, sensiblement à 90°, par une queue 34 située dans le même plan que le corps 30. La pièce freinante 20 est montée pivotante autour d'un arbre 36 supporté par le corps de l'arme 1 et parallèle à l'arbre de pivotement 12 du marteau 10.

Le marteau 10 et la pièce freinante 20 sont positionnés dans un même plan parallèle au plan de symétrie de l'arme 1 passant par l'ensemble canon 2.

La tige de liaison 22 du dispositif ralentisseur 15 est montée articulée, à une extrémité, au marteau 10 sur un arbre 38 parallèle aux arbres de pivotement 12 et 36 du marteau 10 et de la pièce freinante 20, alors que son autre extrémité traverse librement une ouverture 40 percée dans la queue 34 de la pièce freinante 20. Un collet ou bossage 42 est prévu dans la partie centrale de la tige de liaison 22, et le ressort d'armement 14 du marteau 10 est monté autour de la tige 22 de manière à ce que ses deux extrémités prennent respectivement appui sur le bossage 42 et sur la pièce freinante 20.

La force du ressort 14 est par conséquent appliquée simultanément sur le marteau 10 en un point d'application matérialisé par l'arbre 38 monté entre le marteau 10 et la tige 22, et sur la pièce freinante 20 en un point situé au niveau de la queue 34 de son corps 30. Ces deux points d'application sont situés sur l'axe longitudinal X-X de la tige de liaison 22, et les axes de pivotement du marteau 10 et de la pièce freinante 20, matérialisés par les arbres 12 et 36, sont respectivement situés à des distances D1 et D2 (D1 > D2) de l'axe X-X.

En se reportant à la figure 3, il va être décrit le principe de fonctionnement du dispositif ralentisseur 30.

Lorsque le marteau 10 est dans sa position d'armement, sa surface d'appui 28 est au contact de la surface d'appui 32 de la pièce freinante 20, et le ressort 14 est à l'état bandé. La force de ce ressort 14 s'applique simultanément et avec la même intensité sur le marteau 10 et sur la pièces freinante 20. Cette force donne naissance au premier couple C1 qui est appliqué sur le marteau 10 et qui tend à le faire pivoter en direction de sa position de percussion, et donne naissance au second couple antagoniste C2 qui est également appliqué sur le marteau 10 par l'intermédiaire de la pièce freinante 20 et qui tend à s'opposer à l'action exercée par le couple C1. Dans ces conditions, tant que la pièce freinante 20 est en appui sur le marteau 10, le couple résultant appliqué sur le marteau 10 est égal à la différence des deux couples C1 et C2, si bien que le mouvement du marteau 10 est ralenti sur au moins une partie de sa course de déplacement vers sa position de percussion. Les surfaces d'appui 28 et 32 du marteau 10 et de la pièce freinante 20 sont dimensionnées de manière à rester en contact l'une avec l'autre sur au moins une partie de la course de déplacement du marteau 10. En jouant sur le dimensionnement de ces surfaces 28 et 32, ainsi que sur la valeur des couples C1 et C2, on peut régler la vitesse de ralentissement du marteau 10.

Le mouvement de retour du marteau de sa position de percussion à sa position d'armement, est obtenu par exemple par le mouvement de la culasse du mécanisme 5 de l'arme.

D'une manière générale, ce dispositif de freinage 15 dont un exemple d'application a été donné dans le cas d'un mécanisme de fonctionnement d'une arme à feu, peut bien évidemment être appliqué à d'autres domaines où il est nécessaire de ralentir le mouvement pivotant d'une pièce.

## Revendications

1. Procédé pour freiner le mouvement d'une pièce (10) soumise à l'action d'un ressort (14) et animée d'un mouvement pivotant alternatif entre une première et une deuxième position, la pièce étant soumise à un premier couple résultant de l'exercice au niveau d'un premier point d'application sur ladite pièce de la force de détente exercée par le ressort à l'état bandé, pour entraîner en mouvement la pièce de sa première à sa seconde position, pièce revenant à sa première position sous l'action d'un autre organe moteur, procédé ***caractérisé en ce qu****'*il consiste à appliquer à cette pièce un second couple ayant une valeur inférieure au premier, pour ralentir le mouvement de la pièce, second couple qui lui est appliqué par l'intermédiaire d'une seconde pièce pivotante (20) venant en appui sur la pièce à freiner sur au moins une partie de la course de déplacement de cette dernière entre sa première et sa seconde position pour s'opposer à l'action du premier couple précité, seconde pièce dont l'appui sur la première pièce est provoqué par la force de détente du ressort (14) qui lui est appliquée au niveau d'un second point d'application sur ladite seconde pièce.

2. Système pour la mise en oeuvre du procédé selon la revendication 1, pour freiner le mouvement d'une pièce (10) armée par un ressort (14) et animée d'un mouvement pivotant alternatif autour d'un arbre (12) entre une première et une seconde position, caractérisé en ce qu'il comprend une seconde pièce (20) ou pièce freinante montée pivotante autour d'un arbre (36) et reliée à la pièce à freiner (10) au moyen d'une tige de liaison (22) s'étendant perpendiculairement aux deux arbres d'articulation (12,36) des deux pièces (10,20), la tige de liaison (22) étant articulée sur la pièce à freiner (10) et traversant librement une ouverture (40) de la pièce freinante (20), le ressort d'armement (14) étant monté autour de la tige (22) et en appui sur la pièce freinante (20) et un bossage (35) prévu dans la partie médiane de la tige (22), et en ce que les deux arbres d'articulation (12,36) sont situés à des distances différentes (D1,D2) de l'axe (X-X) de la tige de liaison (22) pour que la force de rappel du ressort d'armement (14), à l'état bandé lorsque la pièce à freiner (10) est dans sa première position, soit simultanément appliquée aux deux pièces (10,20) en donnant naissance à deux couples (C1,C2) antagonistes pour ralentir le mouvement de la pièce (20) sur au moins une partie de la course de déplacement vers sa seconde position.

3. Système selon la revendication 2, caractérisé en ce que la pièce à freiner (10) est un marteau d'un mécanisme de fonctionnement d'une arme à feu de petit calibre.

## Patentansprüche

1. Verfahren zum Bremsen der Bewegung eines Teils (10) unter Einwirkung der Kraft einer Feder (14), mit einer abwechselnden Schwenkbewegung zwischen einer ersten und einer zweiten Stellung, wobei das Teil einem ersten Moment ausgesetzt ist, das sich aus der Ausübung der Entspannkraft die von der Feder in gespanntem Zustand ausgeübt wird, auf die Ebene eines ersten Anlegepunktes auf besagtem Teil ergibt, um eine Bewegung des Teils von seiner ersten in seine zweite Stellung zu bewirken, wobei das Teil unter der Einwirkung eines anderen Antriebselements in seine erste Stellung zurückkehrt, *gekennzeichnet dadurch,* daß es darin besteht, auf dieses Teil ein zweites Moment mit einem geringeren Wert als der ersten auszuüben, um die Bewegung des Teils zu bremsen, wobei das zweite Moment über ein zweites Schwenkteil (20) angelegt wird, das auf das zu bremsende Teil während mindestens eines Teils seiner Verschiebung von der ersten in die zweite Stellung aufliegt, um sich der Wirkung des ersten erwähnten Moments entgegenzusetzen, wobei die Auflage des zweiten Teils auf das erste Teil durch die Entspannkraft der Feder (14) hervorgerufen wird, die auf das Teil auf der Ebene eines zweiten Anlegepunkts einwirkt.

2. System zur Durchführung des Verfahrens gemäß der Erfindung 1, zum Bremsen der Bewegung eines Teils (10), das durch eine Feder (14) scharf gemacht ist und eine abwechselnde Schwenkbewegung um eine Welle (12) zwischen einer ersten und einer zweiten Stellung durchführt, gekennzeichnet dadurch, daß es ein zweites Teil (20) oder Bremsteil schwenkend um eine Welle (36) besitzt, das mit dem zu bremsenden Teil (10) anhand eines Verbindungsschafts (22) verbunden ist, der sich im rechten Winkel zu den beiden Gelenkwellen (12, 36) der beiden Teile (10, 20) erstreckt, während der Verbindungsschaft (22) gelenkig an dem zu bremsenden Teil (10) angebracht ist und frei eine Öffnung (40) des Bremsteils (20) durchquert, während die Scharfmachfeder (14) um den Schaft (22) montiert ist und auf das Bremsteil (20) und einen Höcker (35) aufliegt, der im Mittenteil des Schafts (22) vorgesehen ist, und dadurch, daß die beiden Gelenkwellen (12, 36) sich in unterschiedlichen Entfernungen (D1, D2) von der Achse (X-X) des Verbindungsschafts (22) befinden, damit die Rückholkraft der Scharfmachfeder (14) im gespannten Zustand, wenn sich das zu bremsende Teil (10) in seiner ersten Stellung befindet, gleichzeitig auf die beiden Teile (10, 20) angewandt wird und zwei antagonistische Momente (C1, C2) ergibt, um die Bewegung des Teils (20) über mindestens einen Teil der Verschiebung zu seiner zweiten Stellung zu bremsen.

3. System gemäß dem Anspruch 2, gekennzeichnet dadurch, daß das zu bremsende Teil (10) der Hammer eines Betriebsmechanismus einer Kleinkabliber-Feuerwaffe ist.

## Claims

1. A process to brake the movement of a part (10) cocked by a spring (14) and having an alternating swivelling movement between a first and a second position, this part being subjected to a first torque defined near a first application point on said part by the strain-release force exercised by the spring, in its tensed position, to impart a movement to the part from its first to its second position, said part thereafter coming back into its first position under the action of another driving organ, characterised by the fact that one applies to this part a second torque with a value less than the first torque, to slow down the movement of the part, said second torque being applied on it by a second swivelling part (20) coming in contact with the part to brake along at least one part of its course from its first to its second position, in opposition to the action of the afore-mentioned first torque, said second part which support against the first part is generated by the strain-release force of the spring (14) which is applied on a second application point on said second part.

2. A system for the implementation of the process according to claim 1, in order to brake down the movement af a part (10) cocked by a spring (14) and having an alternating swivelling movement around a shaft (12) between a first and a second position, characterised in that it comprises a second part (20) or braking part, mounted swivelling around a shaft (36) and linked to the part (10) to be braked by means of a linking rod (22) extending perpendicularly to the two pivot shafts (12, 36) of the two parts (10, 20), the linking rod (22) being hinged to the part (10) to be braked and freely passing through an opening (40) in the braking part (20), the cocking spring (14) being mounted around the rod (12) and bearing respectively on the braking part (20) and on a boss (35) located on the median field of the linking rod (22), and in that the two pivot shafts (12, 36) are located at different distances (D1, D2) from the longitudinal axis (X-X) of the linking rod (22) so that the restoring force of the cocking spring (14), in its tensed position when the part (10) to be braked is in its first position, is applied simultaneously to the two parts (10, 20) thereby creating two opposing torques (C1, C2) to slow down the movement of the part (20) to be braked along at least one part of its course towards its second position.

3. A system according to Claim 2, characterised in that the part to be braked (10) is the hammer of a functioning mechanism for a small-calibre firearm.
